# DEMANDE DE BREVET EUROPEEN

(11) **EP 0 382 655 A1**
(43) Date de publication de la demande: **16.08.1990**
(21) Numéro de dépôt: 90420058.1
(22) Date de dépôt: 02.02.1990
(51) Int. Cl.: B65D 43/16, B65D 21/02

(54) **Boîte de conditionnement allongée monobloc en matière plastique**

(30) Priorité: 07.02.1989 FR 8901788
(71) Demandeur: DEMURGER ET CIE, F-42300 Roanne (FR)
(72) Inventeur: Demurger, Jean Pierre, F-42300 Roanne (FR)
(74) Mandataire: Laurent, Michel

(57) **Abrégé**

Boite de conditionnement allongée (1), monobloc en matière plastique, constituée d'un couvercle (2) et d'un fond (3), définissant entre eux une ligne (20) de fermeture (ou d'ouverture), comportant des moyens de femeture, venus de moulage, constitués par des parties mâles (23,23′) coopérant par clipsage avec des parties femelles (24,24′) correspondantes, permettant, sous l'effet d'une pression exercée sur une surface d'appui (25,26) disposée au voisinage de la partie femelle (24,24′), de dégager le couvercle (2) du fond (3), **caractérisée** en ce que la boite (1) comporte deux moyens de fermeture, espacés le long de la ligne de fermeture (20), disposés respectivement :
. le premier (21) sur le couvercle (2) et au voisinage d'une face latérale (40) définissant le haut de la boite (1) ;
. le second (22), sur le fond (3) et au voisinage de la face latérale opposée (41) définissant le bas de la boite (1).

## Description

L'invention concerne une nouvelle boite de conditionnement allongée monobloc en matière plastique.

Bien que dans la suite de la description, le plus souvent, la boite conforme à l'invention soit décrite dans son application en conditionnement des lames de scie, elle n'est nullement limitée à cette forme d'exécution préférée. Elle peut convenir pour le conditionnement de tout objet allongé ou tout autre objet disposé par exemple sur un fond de mousse en matière plastique.

Il est bien connu de conditionner les lames de scie à main par paquets dans des boites métalliques allongées. Bien que très largement répandue et depuis longtemps, cette solution n'est pas satisfaisante, car d'une part, la boite est lourde et, d'autre part et surtout, elle est coûteuse.

Dans le document US-A-2 307 087, on a décrit une boite métallique à comprimés dont le système de fermeture se compose de protubérances placées en alternance, respectivement sur le fond et sur le couvercle, permettant de dégager le couvercle par appui sur une protubérance médiane portée par le fond, ce qui a pour effet de dégager les protubérances clipsées portées par le couvercle.

L'invention pallie ces inconvénients. Elle vise une boite de conditionnnement allongée du type en question qui soit plus légère, plus économique, plus attractive, d'un réemploi commode et surtout facile à remplir de manière automatisée.

La boite de conditionnement allongée monobloc en matière plastique conforme à l'invention, se compose d'un couvercle et d'un fond, articulés autour d'une charnière longitudinale et définissant entre eux une ligne de fermeture du couvercle sur le fond comportant des moyens de fermeture, également venus de moulage, constitués par des parties mâles coopérant par clipsage avec des parties femelles permettant, sous l'effet d'une pression latérale exercée sur une surface d'appui disposée au voisinage de la partie femelle du moyen de fermeture, de dégager le fond du couvercle .

Selon l'invention, cette boite comporte deux moyens de fermeture espacés le long de la ligne de fermeture, disposés respectivement :
. le premier, sur le couvercle et au voisinage d'une face latérale définissant le haut de la boite,
. le second, sur le fond et au voisinage de la face latérale opposée définissant le bas de la boite.

En d'autres termes, l'invention vise une boite de conditionnement en matière plastique monobloc qui présente deux moyens de fermeture disposés le long de la ligne de fermeture, respectivement l'un sur le couvercle, l'autre sur le fond, associés à des zones d'appui, de sorte que par une simple pression latérale exercée simultanément par chacune des deux mains sur chacune de ces deux zones d'appui, on puisse dégager lesdits moyens de fermeture pour libérer le couvercle du fond et ainsi ouvrir la boite.

Avantageusement, en pratique, la surface d'appui du premier moyen de fermeture est disposée sur le fond et au voisinage du haut de la boite, alors que la seconde surface d'appui est disposée sur le couvercle et au voisinage du bas de la boite.

La manière dont l'invention peut être réalisée et les avantages qui en découlent ressortiront mieux de l'exemple de réalisation qui suit, destiné à l'emballage des lames de scies à main emballées par paquets de dix (deux rangées de cinq paquets chacune) et des figures annexées.
La figure 1 montre en vue perspective sommaire une boite conforme à l'invention.
La figure 2 est une vue de dessus du fond disposé à côté du couvercle, vue faces intérieures.
La figure 3 montre le couvercle vu de dessus, alors que la figure 4 est une vue latérale de la boite côté ligne de fermeture.
La figure 5 est une vue latérale de la boite côté ligne de fermeture.
Les figures 6 et 7 montrent en détail le moyen de fermeture caractéristique de l'invention selon les axes VI-VI′ et VII-VII′ de la figure 4.

La boite de conditionnement conforme à l'invention désignée par la référence générale (1) est réalisée en matière plastique injectée, bon marché, résistant bien dans le temps, suffisamment rigide pour permettre la suspension, telle que notamment en polypropylène, voire en polyéthylène.

Cette boite monobloc (1) comprend essentiellement, directement venus de moulage, un couvercle (2) et un fond (3), reliés par une charnière (4), définissant une ligne (20) de fermeture (ou d'ouverture) et deux parois latérales définissant le haut (40) et le bas (41).

Le fond (3) (voir figures 2 et 5) présente, sur partie appréciable de sa longueur, un évidement en creux (5) dont les parois (6,7) sont parallèles aux parois (8,9) longitudinales de la boite. La forme générale de la boite (1) et la forme de cet évidement (5) sont sensiblement rectangulaires et allongées. Des cales d'épaisseur (10,11) relient les parois (6,7) aux parois (8,9), pour favoriser également la rigidification de l'ensemble.

Comme déjà dit, les références (40) et (41) désignent les parois latérales formant le haut (40) et le bas (41) de la boite (1), respectivement du couvercle (2) et du fond (3).

Le couvercle (2) (figures 2 et 3), comporte deux rainures parallèles, respectivement (12,13) également parallèles aux parois (8,9), dont les parois externes (14,15) sont destinées à coopérer avec les parois internes (6,7) de l'évidement (5) du fond (3), pour permettre ainsi l'empilement de plusieurs boites (1) les unes sur les autres.

De manière connue, le couvercle (2) se rabat sur le fond (3) autour de la charnière (4) longitudinale venue de moulage, pour former une ligne de fermeture (20) le long de laquelle on dispose les moyens caractéristiques de fermeture.

Ces moyens de fermeture, désignés par les références générales (21,22) (voir figures 1,4 et 6), se composent essentiellement d'un clips moulé présentant chacun une partie mâle (23,23′) venant s'engager dans une partie femelle correspondante (24,24′). Chaque moyen de fermeture clipsé (21,22), et plus précisément chaque partie femelle (24,24′) jouxte et coopère avec une surface d'ap pui respectivement (25,26) (voir figure 7), formée de stries, parallèles entre elles et parallèles à la ligne de fermeture (20).

Selon une caractéristique essentielle de l'invention, le premier moyen de fermeture (21) est placé sur le couvercle (2) au voisinage de la paroi latérale de la boite définissant le haut (40), alors que le second moyen de fermeture (22) est placé sur le fond (3) et au voisinage de la paroi latérale opposée définissant le bas (41). La première zone d'appui (25) qui coopère avec le premier moyen de fermeture (21), est placée quant à elle à proximité de la partie femelle (24) de (21) mais sur le fond (3), alors que la seconde surface d'appui (26) est placée à proximité de l'autre partie femelle (24′) de la fermeture correspondante (22), mais sur le couvercle (2).

En d'autres termes, les deux moyens de fermeture (21,22) à clips mâle (23,23′) et femelle (24,24′) sont espacés en alternance le long de la ligne de fermeture (20), le premier (21) est disposé vers le haut de la boite (1), alors que le second (22) l'est vers le bas ; en revanche, les zones d'appui caractéristiques (25,26) associées aux clips de fermeture (21,22) sont disposées l'une sur le fond (2), l'autre sur le couvercle (3).

De la sorte, lorsque l'opérateur veut ouvrir la boite (1) fermée, il lui suffit de la placer verticalement dans ses deux mains, respectivement le bas dans la main droite, le haut dans la main gauche, en prenant soin de diriger la ligne de fermeture (20) vers le haut, c'est-à-dire vers lui. Il lui suffit alors d'appuyer avec le pouce de la main droite sur la surface d'appui (26) et avec le pouce de la main gauche sur la surface d'appui (25). Grâce à l'élasticité de la matière plastique, com binée à la rigidité de l'ensemble, une simple torsion des poignets permet de dégager les crans mâles (23,23′) et femelles (24,24′) clipsés (23,24) des moyens de fermeture (21,22), pour libérer le couvercle (2) du fond (3) contenant la marchandise.

Dans une variante avantageuse, le haut de la boite (1) présente sur le haut (40) une ouverture (30) également venue de moulage, destinée à former poignée de préhension pour le transport, ainsi que poignée d'accrochage pour suspendre la boite sur un présentoir.

Dans une autre variante, le couvercle (2) (voir figures 1 et 2) présente, entre l'ouverture (30) et les rainures (12,13), une zone (31) formant emplacement pour recevoir une identification quelconque, telle qu'une étiquette.

La boite de conditionnnement monobloc allongée conforme à l'invention présente de nombreux avantages par rapport aux solutions exploitées à ce jour, notamment par rapport aux boites métalliques pour le conditionnement des lames de scie à main. On peut citer :
- la légèreté, la bonne tenue dans le temps et la simplicité ;
- la facilité pour le transport de produits lourds ;
- la facilité pour le conditionnement automatique ;
- la possibilité d'être réutilisable.

De la sorte, ces boites peuvent être utilisées avec succès pour le conditionnement de tous produits allongés, notamment des lames de scies à main.

## Revendications

1/ Boite de conditionnement allongée (1), monobloc en matière plastique, constituée d'un couvercle (2) et d'un fond (3), articulée autour d'une charnière longitudinale (4), et définissant entre eux une ligne (20) de fermeture (ou d'ouverture), disposée sur le côté longitudinal opposé à celui comportant la charnière (4), ladite ligne de fermeture (20) comportant des moyens de fermeture, venus de moulage, constitués par des parties mâles (23,23′) coopérant par clipsage avec des parties femelles (24,24′) correspondantes, permettant, sous l'effet d'une pression exercée sur une surface d'appui (25,26) disposée au voisinage de la partie femelle (24,24′), de dégager le couvercle (2) du fond (3), **caractérisée** en ce que la boite (1) comporte deux moyens de fermeture, espacés le long de la ligne de fermeture (20), disposés respectivement :
. le premier (21) sur le couvercle (2) et au voisinage d'une face latérale (40) définissant le haut de la boite (1) ;
. le second (22), sur le fond (3) et au voisinage de la face latérale opposée (41) définissant le bas de la boite (1).

2/ Boite de conditionnement allongée selon la revendication 1, caractérisée en ce que la surface d'appui (25) du premier moyen de fermeture (21), est disposée sur le fond (3) et au voisinage du haut (40) de la boite (1), alors que la seconde surface d'appui (26) est disposée sur le couvercle (2) et au voisinage du bas (41) de la boite (1).

3/ Boite de conditionnement allongée selon la revendication 1, caractérisée en ce que le fond (3) présente un évidement (5) sur partie appréciable de sa longueur, et en ce que le couvercle (2) présente deux rainures parallèles (12,13) en relief, dont les parois externes (14,15) sont destinées à coopérer avec les parois internes (6,7) de l'évidement (5) du fond, pour assurer l'empilement de plusieurs boites les une sur les autres.

4/ Boite de conditionnement allongée selon la revendication 3, caractérisée en ce qu'elle présente vers le haut (40) une ouverture (30) de préhension et d'accrochage.
